# EUROPÄISCHE PATENTSCHRIFT

(11) **EP 3 971 371 B1**
(45) Veröffentlichungstag und Bekanntmachung des Hinweises auf die Patenterteilung: **12.07.2023**
(21) Anmeldenummer: 21197676.6
(22) Anmeldetag: 20.09.2021
(51) Int. Cl.: E05B 27/00, E05B 19/00

(54) **SCHLOSS-SCHLÜSSEL-SYSTEM**
LOCK AND KEY SYSTEM
SYSTÈME DE SERRURE-CLÉ

(30) Priorität: 18.09.2020 DE 102020124366
(43) Veröffentlichungstag der Anmeldung: 23.03.2022
(73) Patentinhaber: ASSA ABLOY Sicherheitstechnik GmbH, 72458 Albstadt (DE)
(72) Erfinder: Matschke, Steffen, 14167 Berlin (DE)
(74) Vertreter: Louis Pöhlau Lohrentz

(56) Entgegenhaltungen:
- DE-A1-102009 026 117
- US-A- 3 499 303
- US-A1- 2020 224 454
- US-B1- 10 472 856

## Beschreibung

Die Erfindung betrifft ein Schloss - Schlüssel - System, umfassend ein Schließzylindergehäuse mit einem drehbar darin gelagerten Zylinderkern in dessen Schlüsselkanal ein Schlüssel einführbar ist und durch eine Codierung am Schlüsselschaft ausrichtbare Kernstifte,, die mit minsestens einer radial verschiebbaren Sperrleiste zusammen wirken, die über die Trennebene Zylinderkern/Schließzylindergehäuse in eine Ausnehmung im Schließzylindergehäuse schiebbar ist, um bei unrichtiger Codierung des Schlüssels eine Drehung des Zylinderkerns - und damit die Ausführung eines Schließvorgangs - zu verhindern.

Üblicherweise ist der Schlüsselschaft derartiger Flachschlüssel schlüsselbrustseitig mit Kerben versehen und weist beidseitg Profilierungen auf. Die Kerben und die Profilierung bilden zusammen eine Codierung, die für jeden Schlüssel typisch ist.

Nachteilig ist, dass dieser Schlüsseltyp mittels herkömmlicher Kopiermaschinen einfach kopierbar ist, so dass deren Nachfertigung kaum Probleme bereitet.

Aus der US 2020/0224454A1 ist ein Schloss - Schlüssel - System bekannt, bei dem der Schlüsselschaft und entsprechend der Schlüsselkanal in Längsrichtung bogenförmig ausgebildet sind, wobei der Schlüsselschaft im Querschnitt gesehen, einen Viertel-oder Halbbogen bildet. Mittels eines entsprechend an die Innenkontur angepassten drehbaren Abtasthebels erfolgt eine Sperrung oder Freigabe der Drehung de Schlüssels.

Aus der DE 10 2009 026117 A1 ist ein Schlüssel-Schloss System bekannt, das um ihre Längsachse drehbare Kerstifte aufweist, die in Bohrungen im Zylinderkern federnd gelagert sind, und die mit einer radial verschiebbaren Sperrleiste wechelwirken.

Aufgabe der Erfindung ist es, ein Schloss - Schlüssel - System vorzuschlagen, das einen besseren Kopierschutz bietet, d.h. dessen Nachfertigung erschwert ist
Gelöst wird diese Aufgabe mit einem Schloss - Schlüssel - System, umfassend ein Schließzylindergehäuse mit einem drehbar darin gelagerten Zylinderkern in dessen Schlüsselkanal ein Schlüssel einführbar ist und durch eine Codierung am Schlüsselschaft ausrichtbare Kernstifte,, die mit mindestens einer radial verschiebbaren Sperrleiste zusammen wirken, die über die Trennebene Zylinderkern/Schließzylindergehäuse in eine Ausnehmung im Schließzylindergehäuse schiebbar ist, um bei unrichtiger Codierung des Schlüssels eine Drehung des Zylinderkerns - und damit die Ausführung eines Schließvorgangs - zu verhindern.,
   dadurch,
dass der Schlüsselschaft und entsprechend der Schlüsselkanal in Längsrichtung bogenförmig ausgebildet sind, wobei der Schlüsselschaft und der Schlüsselkanal im Querschnitt gesehen als Viertel-oder Halbbogen ausgebildet sind,
dass die Codierung in der Innenkontur des Schlüsselschafts ausgebildet ist,
dass die Kernstifte in Bohrungen im Zylinderkern federnd gelagert und derart positioniert sind, dass die Kernstifte beim Einführen des Schlüsselschafts in den Schlüsselkanal durch die Codierung am Schlüsselschaft um ihre Längsachse drehbar sind, um mit der mindestens einen Sperrleiste, deren radiale Verschiebung zulassend, in Eingriff zu kommen.

Die erfindungsgemäß ausgebildete und angeordnete Codierung lässt sich mit herkömmlichen Kopiermaschinen nicht nachfertigen, sondern erfordert spezielle Werkzeuge, insbesondere Fräser.

Die Erfindung soll nachfolgend mit Bezug auf die Zeichnungen näher erläutert werden.

Dabei zeigt:
- Fig. 1: eine Seitenansicht des Schließzylinders mit eingeführtem Schlüssel,
- Fig. 2: einen Längsschnitt gemäß A- A,
- Fig. 3: einen Querschnitt gemäß B - B,
- Fig. 4: einen Längsschnitt gemäß C - C,
- Fig. 5: eine Teilansicht des Schlüssels und
- Fig. 6: einen Querschnitt gemäß D - D

im Schließzylinder 2 ist in bekannter Weise der Zylinderkern 4 drehbar gelagert in dessen Schlüsselkanal der Schlüssel 1 einführbar ist.

Bei der hier dargestellten Ausführung sind im Zylinderkern 4 zwei parallel zueinander in Längsrichtung angeordnete Reihen mit Kernstiften 3 vorgesehen, die in Bohrungen des Zylinderkerns dreh- und axial verschiebbar gelagert sind. Sie stützen sich auf Federn 7 ab, wobei diese Federn mit einem Federende in der Freimachung im Kern 4 und mit dem anderen Federende im Kernstift sitzen. Dadurch wird die Drehbewegung der Stifte gesteuert, so dass sich die Köpfe der Fingerstifte (siehe Figur 2) gezielt an den tiefsten Punkt der Codierung 5,6 im Schlüsselschaft anlegen können bzw. beim Einführen des Schlüsselschaftes in den Schlüsselkanal gegen die Feder 7 axial bewegbar sind.

Mit den Kernstiften 3 wirkt eine Codierung 5,6 zusammen, die sich in der Innenkontur des Schlüsselschaftes befindet (siehe Figur 6).

Der Schlüsselschaft ist In Längsrichtung bogenförmig ausgebildet, d.h. im Querschnitt gesehen, bildet der Schlüsselschaft einen Viertel-oder Halbbogen (siehe Figur 6).

Entsprechend kongruent ist der im Zylinderkern 4 ausgebildete Schlüsselkanal geformt in den der Schlüsselschaft einführbar ist.

Die vorstehend erwähnte Codierung ist an der Innenkontur des Schlüsselschaftes ausgebildet und besteht - bei der hier gezeigten Ausführung - aus zwei sich gegenüber liegenden Codierebenen 5 und 6, die entlang oder parallel zu den Längskanten des Schlüsselschaftes verlaufen.

Mit der Codierung, die aus Vertiefungen und Erhöhungen besteht, wirken die Köpfe der Kernstifte 3 zusammen, d.h. beim Einführen des Schlüsselschaftes in den Schlüsselkanal werden die Kernstifte um ihre Längsachse gedreht bzw. in der Bohrung in Zylinderkern axial verschoben, also in der Höhe ausgerichtet.

Beim dargestellten Ausführungsbeispiel sind keine Gehäusestifte vorgesehen, die mit den Kernstiften zusammen wirken. Zusätzlich können jedoch auch Gehäusestifte Anwendung finden.

Bei dem dargestellten Ausführungsbeispiel wirken die Kernstifte 3 mit im Zylinderkern 4 radial verschiebbar angeordneten Sperrleisten 8 zusammen. Durch entsprechende Ausnehmungen 9 an den Kernstiften 3 gesteuert, werden diese Sperrleisten in bekannter Weise derart radial verschoben, dass sie - je nach Berührung bzw. Anliegen der Zapfen 10 der Sperrleiste 8 an den Kernstiften - im Zylinderkern radial bewegt werden, sodass sie bei unrichtiger Codierung über die Trennebene Zylinderkern/Schließzylindergehäuse in eine Ausnehmung 12 im Schließzylindergehäuse 2 eintreten können , um eine Drehung des Zylinderkerns zu verhindern. Die Sperrleiste 8 bzw. die Sperrleisten - im dargestellten Ausführungsbeispiel - sind beidseitig durch Federn 11 abgestützt, so dass sich die Kernstifte frei gegenüber bewegen können.

## Patentansprüche

1. Schloss - Schlüssel - System, umfassend ein Schließzylindergehäuse (2) mit einem drehbar darin gelagerten Zylinderkern (4) in dessen Schlüsselkanal ein Schlüssel (1) einführbar ist und durch eine Codierung (5,5a,6) am Schlüsselschaft ausrichtbare Kernstifte (3,3a), die mit mindestens einer radial verschiebbaren Sperrleiste (8) zusammen wirken, die über die Trennebene Zylinderkern/Schließzylindergehäuse in eine Ausnehmung (12) im Schließzylindergehäuse (2) schiebbar ist, um bei unrichtiger Codierung des Schlüssels eine Drehung des Zylinderkerns - und damit die Ausführung eines Schließvorgangs - zu verhindern,
wobei der Schlüsselschaft und entsprechend der Schlüsselkanal in Längsrichtung bogenförmig ausgebildet sind, wobei der Schlüsselschaft und der Schlüsselkanal im Querschnitt gesehen als Viertel-oder Halbbogen ausgebildet sind,
wobei die Codierung (5,5a,6) in der Innenkontur des Schlüsselschafts ausgebildet ist,
wobei die Kernstifte (3,3a) in Bohrungen im Zylinderkern federnd gelagert und derart positioniert sind,
dass die Kernstifte (3,3a) beim Einführen des Schlüsselschafts in den Schlüsselkanal durch die Codierung (5,5a,6) am Schlüsselschaft um ihre Längsachse drehbar sind, um mit der mindestens einen Sperrleiste (8), deren radiale Verschiebung zulassend, in Eingriff zu kommen.

2. Schloss - Schlüssel - System nach Anspruch 1,
**dadurch gekennzeichnet,**
**dass** die Kernstifte axial verschiebbar sind.

3. Schloss - Schlüssel - System nach einem der vorstehenden Ansprüche,
**dadurch gekennzeichnet,**
**dass** die Kernstifte als Fingerstifte ausgebildet sind.

4. Schloss - Schlüssel - System nach einem der vorstehenden Ansprüche
**dadurch gekennzeichnet,**
**dass** die Codierung (5,5a,6) in der Innenkontur parallel zu und entlang mindestens einer der in Längsrichtung verlaufenden Schlüsselkanten ausgebildet ist.

5. Schloss - Schlüssel - System nach einem der vorstehenden Ansprüche, **dadurch gekennzeichnet,**
**dass** das die Codierung (5,5a;6) in zwei übereinander liegenden Ebenen entlang der Schlüsselkanten ausgebildet ist.

6. Schloss - Schlüssel - System nach einem der vorstehenden Ansprüche, **dadurch gekennzeichnet,**
**dass** die Codierung (5,6;5a) an beiden Längskanten der Innenkontur des Schlüsselschafts ausgebildet ist und dass entsprechend zwei Reihen von Kernstiften (3,3a) mit zwei verschiebbaren Sperrleisten (8) zusammenwirken.

7. Schloss - Schlüssel - System nach einem der vorstehenden Ansprüche,
**dadurch gekennzeichnet,**
**dass** die Kernstifte (3,3a) mit ihren zugeordneten Federn (7) drehfest verbunden sind.

8. Schloss - Schlüssel - System nach einem der vorstehenden Ansprüche, **dadurch gekennzeichnet,**
**dass** die Kernstifte (3,3a) mehrere Ausnehmungen (9) für die Sperrleiste (8) aufweisen.

## Claims

1. Lock-key system, comprising a lock cylinder housing (2) having a cylinder core (4) mounted rotatably therein, into the key channel of which a key (1) is insertable, and core pins (3, 3a) which are alignable on the key shaft by means of a coding (5, 5a, 6) and which interact with at least one radially movable locking bar (8) which are pushable into a recess (12) in the lock cylinder housing (2) across the cylinder core/lock cylinder housing separation plane in order to prevent a rotation of the cylinder core - and thus the execution of a locking process - when there is an incorrect coding of the key,
wherein
the key shaft and, correspondingly, the key channel are formed in an arcuate shape in the longitudinal direction, wherein the key shaft and the key channel are formed as a quarter or semi-circular arc viewed in the cross-section,
wherein the coding (5, 5a, 6) is formed in the internal contour of the key shaft,
wherein the core pins (3, 3a) are spring-mounted in holes in the cylinder core and are positioned in such a way
that the core pins (3, 3a) are rotatable around their longitudinal axis when the key shaft is inserted into the key channel by means of the coding (5, 5a, 6) on the key shaft, in order to come into engagement with the at least one locking bar (8), allowing for its radial movement.

2. Lock-key system according to claim 1,
**characterised in that**
the core pins are axially movable.

3. Lock-key system according to one of the preceding claims,
**characterised in that**
the core pins are formed as finger pins.

4. Lock-key system according to one of the preceding claims,
**characterised in that**
the coding (5, 5a, 6) is formed in the internal contour parallel to and along at least one of the key edges running in the longitudinal direction.

5. Lock-key system according to one of the preceding claims,
**characterised in that**
the coding (5, 5a; 6) is formed in two superimposed planes along the key edges.

6. Lock-key system according to one of the preceding claims,
**characterised in that**
the coding (5, 6; 5a) is formed on both longitudinal edges of the internal contour of the key shaft and that, correspondingly, two rows of core pins (3, 3a) interact with two movable locking bars (8).

7. Lock-key system according to one of the preceding claims,
**characterised in that**
the core pins (3, 3a) are connected fixed against rotation with their associated springs (7).

8. Lock-key system according to one of the preceding claims,
**characterised in that**
the core pins (3, 3a) have multiple recesses (9) for the locking bar (8).

## Revendications

1. Système serrure-clé comprenant un boîtier de cylindre de fermeture (2) avec un noyau de cylindre (4) logé de manière rotative à l'intérieur, dans le passage de clé duquel une clé (1) est insérable et, à l'aide d'un codage (5, 5a, 6), des goupilles de noyau (3, 3a), orientables sur la tige de la clé, qui interagissant avec au moins une barre de blocage (8) coulissante radialement, qui peut être poussée à travers le plan de séparation noyau de cylindre / boîtier de cylindre de fermeture, dans un évidement (12) dans le boîtier de cylindre de fermeture (2), afin d'empêcher, lors d'un codage incorrect de la clé, une rotation du noyau de cylindre et donc l'exécution d'un processus de fermeture,
dans lequel la tige de clé et, de manière correspondante, le passage de la clé, présente une forme d'arc de cercle dans la direction longitudinale, dans lequel la tige de clé et le passage de la clé présentent, vus en coupe transversale, la forme d'un quart d'arc de cercle ou d'un demi-arc de cercle,
dans lequel le codage (5, 5a, 6) est formé dans le contour interne de la tige de clé,
dans lequel les goupilles du noyau (3, 3a) sont logées de manière élastique dans des alésages dans le noyau de cylindre et positionnées de façon à ce que les goupilles du noyau (3, 3a), lors de leur introduction de la tige de clé dans le passage de la clé puissent tourner, grâce au codage (5, 5a, 6) sur la tige de clé, autour de leur axe longitudinal, afin de s'emboîter avec l'au moins une barre de blocage (8), autorisant ainsi son déplacement radial.

2. Système serrure-clé selon la revendication 1,
**caractérisé en ce que**
les goupilles du noyau sont coulissantes axialement.

3. Système serrure-clé selon l'une des revendications précédentes,
**caractérisé en ce que**
les goupilles du noyau présentent la forme de clavettes.

4. Système serrure-clé selon l'une des revendications précédentes,
**caractérisé en ce que**
le codage (5, 5a, 6) est formé dans le contour interne parallèlement et le long d'au moins une des arêtes de la clé s'tendant dans la direction longitudinale.

5. Système serrure-clé selon l'une des revendications précédentes,
**caractérisé en ce que**
le codage (5, 5a, 6) est formé dans deux plans superposés le long des arêtes de la clé.

6. Système serrure-clé selon l'une des revendications précédentes,
**caractérisé en ce que**
le codage (5, 6, 5a) est formé sur deux arêtes longitudinales du contour interne de la tige de clé et **en ce que**, de manière correspondante, deux rangées de goupilles du noyau (3, 3a) interagissent avec deux barres de blocage (8) coulissantes.

7. Système serrure-clé selon l'une des revendications précédentes,
**caractérisé en ce que**
les goupilles du noyau (3, 3a) sont reliées de manière solidaire en rotation avec leurs ressorts (7) correspondants.

8. Système serrure-clé selon l'une des revendications précédentes,
**caractérisé en ce que**
les goupilles du noyau (3, 3a) comprennent plusieurs évidements (9) pour la barre de blocage (8).
